# FASCICULE DE BREVET EUROPEEN

(11) **EP 0 579 520 B1**
(45) Date de publication et mention de la délivrance du brevet: **05.03.1997**
(21) Numéro de dépôt: 93401575.1
(22) Date de dépôt: 21.06.1993
(51) Int. Cl.: A62C 13/64, A62C 13/76

(54) **Vanne de distribution à sécurités multiples pour extincteurs à C02**
Mehrfach gesichertes Verteilungsventil für C02-Feuerlöscher
Multiple security distribution valve for C02-extinguishers

(30) Priorité: 07.07.1992 FR 9208355
(43) Date de publication de la demande: 19.01.1994
(73) Titulaire: COMPAGNIE CENTRALE SICLI, F-93157 Le Blanc-Mesnil Cédex (FR)
(72) Inventeur: Treppo, Michel, F-89100 Sens (FR); Jalencas, Jacques, F-89110 Saint Aubin Chateauneuf (FR); Jardry, André, F-92330 Chatillon S/Bagneux (FR)
(74) Mandataire: Lhuillier, René

(56) Documents cités:
- GB-A- 2 156 213

## Description

L'invention se rapporte aux extincteurs d'incendie pour CO₂ et a plus précisemment pour objet une nouvelle vanne de distribution à sécurités multiples.

Les extincteurs du type à CO₂ sont, on le sait, essentiellement constitués d'un réservoir sur une ouverture duquel est vissée une tête ou vanne de distribution du gaz vers un tromblon de sortie. La vanne est équipée d'une poignée de portage et d'un levier de commande qui, une fois déverrouillé, agit sur un poussoir de manoeuvre d'un clapet obturateur dont l'ouverture fait communiquer le réservoir au tromblon. La chambre de distribution intérieure à la vanne, en amont du clapet, est reliée à un dispositif de sécurité de surpression utilisant un opercule qui se brise à une pression déterminée et provoque le vidage du réservoir par des petits orifices de sécurité.

Une vanne de ce type est donc vissée à force sur le réservoir, et quand il s'agit de remplacer le CO₂, après l'utilisation de l'extincteur ou une fuite de gaz par le dispositif de sécurité, il convient de dévisser la vanne et de la remplacer car elle n'est plus réutilisable. Le fait que cette vanne ne soit pas rénovable est un inconvénient économique certain auquel la Demanderesse entend par conséquent remédier.

Hormis cela, il est apparu que cette vanne connue n'offre pas toujours toute garantie de sécurité en cas de choc accidentel. En effet l'appareil est livré généralement sans que le tromblon soit vissé sur la vanne.

Certes la goupille de verrouillage qui bloque le levier de commande et par conséquent l'ouverture du clapet est censée garantir cet incident. Mais son déclenchement accidentel n'est toutefois pas totalement exclu. En outre le maniement de l'appareil, l'arrachage de la goupille et l'orientation du réservoir vers le foyer d'incendie liée à la position du tromblon par rapport à la vanne, présentent des difficultés qui ont conduit la Demanderesse à repenser une nouvelle vanne de distribution qui complète la sécurité passive, connue en soi, mettant en oeuvre l'opercule brisable, par une sécurité active en cas d'ouverture accidentelle du clapet quand le tromblon n'est pas monté.

Cette disposition est particulièrement importante quand on sait à quelle pression peut s'échapper le CO₂ de la vanne de distribution. La vanne de distribution selon l'invention apporte aussi un certain nombre d'avantages par rapport aux vannes connues notamment en ce qu'elle est réutilisable après remplacement du CO₂, et en ce qu'elle est mieux adaptée au montage direct d'un tromblon, ou au montage du tromblon en haut d'un flexible.

L'invention a donc pour objet une vanne de distribution pour extincteur d'incendie, raccordé par un tube-plongeur à un réservoir de CO₂, comportant un levier de commande manoeuvrable après action sur un organe de déverrouillage pour assurer l'ouverture d'un clapet obturateur qui met en communication une chambre interne de distribution reliée à un réservoir de CO₂, avec un tromblon de sortie de gaz, ladite chambre interne étant reliée à un purgeur de sécurité à opercule brisable constituant une sécurité passive en cas de surpression dans le réservoir, ladite vanne étant équipée, d'au moins un dispositif complémentaire de sécurité active en cas d'ouverture accidentelle du clapet, dispositif qui est localisé au niveau du raccord de la vanne au tromblon, et d'au moins un dispositif complémentaire au dispositif de sécurité passive à purgeur.

Du document GB-A-2.156.213 est connue une vanne de distribution pour extincteur d'incendie qui comporte, entre autres, les caractéristiques du préambule de la revendication 1.

Selon une caractéristique particulière de l'invention, le dispositif complémentaire de sécurité active est constitué d'une bille placée à l'intérieur du raccord, qui est appliquée par un petit ressort contre une bague rapportée à l'intérieur dudit raccord, et le dispositif complèmentaire de sécurité passive est constitué d'un capot protecteur ayant la forme d'une double-coquille qui enveloppe complétement la vanne de distribution et qui est muni de lumières faisant communiquer l'intérieur du capot avec l'extérieur.

Selon une autre caractéristique de l'invention, la chambre interne de distribution se développe horizontalement dans le corps de vanne et communique par un passage avec le raccord de sortie vers le tromblon, raccord qui est orienté vers le haut, et le purgeur de sécurité à opercule brisable est vissé sur un bouchon qui ferme la chambre interne de distribution.

D'autres caractéristiques particulières et avantages de l'invention ressortiront de la description qui va suivre d'une forme de réalisation faisant référence aux dessins annexés qui représentent :

figure 1 une vue schématique en élévation de l'extincteur.

figure 2 une vue en coupe à plus grande échelle de la vanne de distribution.

La figure 1 présente une vue générale d'un réservoir 2 d'extincteur sur la partie ouverte duquel est montée une vanne de distribution 1 qui fait communiquer le réservoir et le tromblon 3 de projection du CO₂.

La vanne, ainsi que le réservoir sont maintenus par une poignée de portage 4 et un levier de commande 5 permet d'ouvrir la vanne 1 sous réserve du déverrouillage d'une tirette de verrouillage 6. Enfin la vanne est coiffée d'un capot de protection 7 ayant la forme d'une double coquille maintenue à ladite vanne par les vis 8.

En se référant maintenant à la figure 2, on décrit la vanne de distribution 1. Le corps de vanne renferme un conduit intérieur 10 qui met en communication le réservoir 2 avec une chambre interne de distribution 11, elle-même reliée par un passage 12 au raccord de sortie 13. On remarquera que le conduit intérieur 10, sensiblement vertical, débouche dans la chambre 11 qui se développe horizontalement dans le corps de vanne, et que le passage 12 est en communication directe avec le raccord de sortie 13 orienté vers le haut. Les avantages de cette disposition particulière apparaitront plus loin. Un clapet obturateur 14, appliqué contre son siège par un ressort 15 et situé dans la chambre de distribution obture le passage 12. Le clapet peut être ouvert par action sur le levier de commande 5 agissant sur un poussoir 16 en appui contre ledit clapet, quand la tirette 6 a été déverrouillée. La chambre 11 est fermée par un bouchon 17 muni d'une ouverture centrale dans laquelle est vissé un purgeur de sécurité 18 obturé par un opercule 19, qui se brise dès que la pression du CO₂ dans la chambre interne dépasse une valeur prédéterminée. Ce purgeur à sécurité passive est avantageusement placé coaxialement au bouchon 17. Avant remplissage, en démontant le bouchon, on peut accéder aisément au clapet obturateur sans avoir à désolidariser la vanne du réservoir.

Cette sécurité passive est complétée par une sécurité active localisée au niveau du raccord de sortie 13. Elle comprend essentiellement une bille 20 d'un diamètre inférieur au diamètre du raccord, qui est maintenue par un petit ressort 21, appliquée contre une bague 22 rapportée à l'intérieur du raccord. Quand le tromblon n'est pas vissé sur celui-ci, la bille obture l'orifice central de la bague, sous l'action du ressort 21. Normalement, puisque le clapet obturateur 14 est fermé, il n'y a pas de pression de CO₂ dans le passage 12. Néammoins en cas d'action intempestive sur le levier de commande 5 ou en cas de choc, qui aboutirait à l'ouverture du clapet, la forte pression de CO₂ qui s'établirait dans le passage 12 complèterait la poussée sur la bille 20 et la fermeture étanche du raccord. Ainsi, tant que le tromblon 3 n'est pas monté sur la vanne, il n'y a aucun risque d'échappement de gaz. Par contre le vissage du tromblon 3 sur le raccord 13 a pour effet d'enfoncer la bille dans l'intérieur du raccord à l'encontre du petit ressort 21, et de mettre ainsi en communication le passage 12 avec le tromblon. Cela se fait par exemple grâce à un pointeau placé dans la tubulure d'admission du tromblon.

Une sécurité supplémentaire est assurée par le capot protecteur 7. En effet celui-ci enveloppe complètement la vanne de distribution 1. Du côté du bouchon 17 il est percé de lumières 23 qui font communiquer l'intérieur du capot avec l'extérieur. L'utilisateur de l'extincteur n'a donc pas accès au bouchon 17 sauf à démonter les vis 8. Il n'y a donc pas de risque de dévissage malencontreux du bouchon ni du purgeur. En outre, en cas de rupture de l'opercule de sécurité 19, le CO₂ s'échappant du purgeur est diffusé vers l'extérieur par les lumières 23.

Au niveau de son raccordement avec le réservoir 2 la vanne de distribution 1 est vissée audit réservoir mais se termine - dans le prolongement du conduit 10, par un tube plongeur 24 clipsé sur la vanne par un clips d'agrafage 25. Le montage et le démontage de la vanne s'en trouvent simplifiés. La vanne ainsi équipée, l'appareil est facilement saisi et manoeuvré par l'utilisateur. Grâce à la tirette de déverrouillage qui se trouve au-dessus, et qui se déplace vers le haut, l'utilisateur - qu'il soit droitier ou gaucher saura aisément déverrouiller l'appareil et actionner le levier de commande. On notera aussi que la sortie verticale du raccord 13, qui se prête au montage direct du tromblon comme le montre la figure 1, facilite aussi le montage d'un flexible entre le raccord et le tromblon.

## Revendications

1. Vanne de distribution pour extincteur d'incendie raccordée par un tube-plongeur à un réservoir de CO₂ (2), comportant un levier de commande (5) manoeuvrable après action sur un organe de déverrouillage pour assurer l'ouverture d'un clapet obturateur (15) qui met en communication une chambre interne de distribution (11) reliée au réservoir de CO₂ (2) avec un tromblon de sortie de gaz (3), ladite chambre interne (11) étant reliée à un purgeur de sécurité à opercule brisable (18) constituant une sécurité passive en cas de surpression dans le réservoir (2), caractérisée en ce que ladite vanne (1) est équipée, d'au moins un dispositif complémentaire de sécurité active (20, 22) en cas d'ouverture accidentelle du clapet, dispositif qui est localisé au niveau du raccord (13) de la vanne au tromblon (3), et d'au moins un dispositif complémentaire (7, 23) au dispositif de sécurité passive à purgeur (18).

2. Vanne de distribution selon la revendication 1 caractérisée en ce que le dispositif complémentaire de sécurité active est constitué d'une bille (20) placée à l'intérieur du raccord (13), qui est appliquée par un petit ressort (21) contre une bague (22) rapportée à l'intérieur dudit raccord.

3. Vanne de distribution selon la revendication 1 caractérisée en ce que le dispositif complémentaire de sécurité passive est constitué d'un capot protecteur (7) ayant la forme d'une double-coquille qui enveloppe complètement la vanne de distribution (1) et qui est muni de lumières (23) faisant communiquer l'intérieur du capot avec l'extérieur.

4. Vanne de distribution selon la revendication 1 caractérisée en ce que la chambre interne de distribution (11) se développe horizontalement dans le corps de vanne (1) et communique par un passage (12) avec le raccord de sortie (13) vers le tromblon, raccord qui est orienté vers le haut.

5. Vanne de distribution selon les revendications 1 et 4 caractérisée en ce que le purgeur de sécurité (18) à opercule brisable est vissé sur un bouchon (17) qui ferme la chambre interne de distribution (11).

6. Vanne de distribution selon la revendication 1 caractérisée en ce que la vanne de distribution (1) se termine par un tube plongeur (24) clipsé sur la vanne par un clips d'agrafage (25).

7. Vanne de distribution selon la revendication 1 caractérisée en ce que l'organe de déverrouillage du levier de commande (5) est constitué d'une tirette (6) accessible au dessus de la vanne (1) et manoeuvrable vers le haut.

## Claims

1. Distribution valve for a fire extinguisher connected via a dip tube to a CO₂ reservoir (2) comprising an actuation lever (5) manoeuvrable after action on an unlocking element to ensure the opening of an obturator valve (15) which puts an internal distribution chamber (11) connected to the CO₂ reservoir (2) into communication with an exit gas nozzle (3), the said internal chamber (11) being connected to a safety bleeder with a frangible cap (18) constituting a passive security feature in case of over-pressure in the reservoir (2), characterised in that the said valve (1) is provided with at least one complementary apparatus for active security (20, 22) in case of accidental opening of the valve, which apparatus is located at the level of the connection (13) of the valve to the nozzle (3), and with at least one apparatus (7, 23) complementary to the passive bleeder security apparatus (18).

2. Distribution valve according to Claim 1, characterised in that the complementary active safety device is comprised by a ball (20) located in the interior of the connector (13) which is urged by a little spring (21) against a ring (22) fixed in the interior of the said connector.

3. Distribution valve according to Claim 1, characterised in that the complementary passive safety apparatus is formed by a protective cover (7) having the form of a double shell which completely surrounds the distribution valve (1) and which is provided with openings (23) enabling the interior of the cap to communicate with the outside.

4. Distribution valve according to Claim 1, characterised in that the internal distribution chamber (11) extends horizontally in the body of the valve (1) and communicates via a passage (12) with the exit connector (13) towards the nozzle, which connector is directed upwardly.

5. Distribution valve according to Claims 1 and 4, characterised in that the safety bleeder (18) with a fracturable lid is screwed on to a plug (17) which closes the internal distribution chamber (11).

6. Distribution valve according to Claim 1, characterised in that the distribution valve (1) ends in a dip tube (24) clipped on to the valve via a securing clip (25).

7. Distribution valve according to Claim 1, characterised in that the unlocking element for the actuation lever (5) is formed by a pull tab (6) accessible from on top of the valve (1) and manoeuvrable upwardly.

## Patentansprüche

1. Verteilungsventil für Feuerlöscher, das über ein Tauchrohr mit einem CO₂-Behälter (2) verbunden ist und einen Betätigungshebel (5) aufweist, der nach Einwirken auf ein Entriegelungsorgan betätigbar ist, um die Öffnung einer Verschlußklappe (14) sicherzustellen, welche eine innere Abgabekammer (11), die mit dem CO₂-Behälter (2) verbunden ist, mit einer Gasauslaßtülle (3) verbindet, wobei diese innere Kammer (11) mit einem Sicherheitshahn mit einem zerbrechbaren Hütchen (18) verbunden ist, welcher im Falle eines Überdrucks im Behälter (2) eine passive Sicherheit darstellt,
**dadurch gekennzeichnet**,
daß das Ventil (1) mit mindestens einer komplementären Vorrichtung zur aktiven Sicherheit (20, 22) für eine zufällige Öffnung der Klappe, wobei diese Vorrichtung auf Höhe des Übergangstücks (13) des Ventils zur Tülle (3) angeordnet ist, und mit mindestens einem zur Vorrichtung zur passiven Sicherheit mit Sicherheitshahn (18) komplementären Vorrichtung (7, 23) ausgerüstet ist.

2. Verteilungsventil nach Anspruch 1,
**dadurch gekennzeichnet**,
daß die komplementäre Vorrichtung zur aktiven Sicherheit aus einer Kugel (20) besteht, die im Inneren des Übergangstückes (13) angeordnet ist und durch eine kleine Feder (21) gegen einen im Inneren dieses Übergangstückes angeordneten Ring (22) gedrückt wird.

3. Verteilungsventil nach Anspruch 1,
**dadurch gekennzeichnet**,
daß die komplementäre Vorrichtung zur passiven Sicherheit aus einer Schutzkappe (7) in Form einer Doppelschale besteht, welche das Verteilungsventil (1) völlig umhüllt und mit Löchern (23) ausgestattet ist, durch die das Innere der Kappe mit dem Äußeren in Verbindung steht.

4. Verteilungsventil nach Anspruch 1,
**dadurch gekennzeichnet**,
daß sich die innere Verteilungskammer (11) horizontal im Körper des Ventils (1) erstreckt und über einen Durchlaß (12) mit dem Übergangsstück (13) zum Auslaß in Richtung der Tülle kommuniziert, wobei das Übergangsstück nach oben ausgerichtet ist.

5. Verteilungsventil nach den Ansprüchen 1 und 4,
**dadurch gekennzeichnet**,
daß der Sicherheitshahn (18) mit zerbrechbaren Hütchen in einen Stopfen (17) geschraubt ist, der die innere Verteilungskammer (11) verschließt.

6. Verteilungsventil nach Anspruch 1,
**dadurch gekennzeichnet**,
daß das Verteilungsventil (1) in ein Tauchrohr (24) mündet, das mit Hilfe eines Klammerklips (25) auf das Ventil geklipst ist.

7. Verteilungsventil nach Anspruch 1,
**dadurch gekennzeichnet**,
daß das Entriegelungsorgan für den Betätigungshebel (5) aus einer Zugschnur (6) besteht, die unterhalb des Ventils (1) zugänglich ist und nach oben gezogen werden kann.
